# DEMANDE DE BREVET EUROPEEN

(11) **EP 4 752 327 A1**
(43) Date de publication de la demande: **03.06.2026**
(21) Numéro de dépôt: 24306991.1
(22) Date de dépôt: 28.11.2024
(51) Int. Cl.: F01D 5/14, F01D 9/04

(54) **ENSEMBLE STATORIQUE DE TURBOMACHINE, COMPRESSEUR ET TURBOMACHINE**

(71) Demandeur: Safran Aero Boosters, 4041 Herstal (BE); SAFRAN AIRCRAFT ENGINES, 75015 Paris (FR)
(72) Inventeur: CAZZOLA, Matteo, 77550 MOISSY-CRAMAYEL (FR); PEETERS, Laurens Jean-luc Eliane, 4041 HERSTAL (BE); AL RIFAI, Anis Canaan, 4041 HERSTAL (BE)
(74) Mandataire: Gevers Patents

(57) **Abrégé**

L'invention concerne un ensemble statorique de turbomachine comprenant deux rangées d'aubes (121, 124) statoriques successives en tandem, les aubes s'étendant radialement entre des supports interne et externe et comprenant une ligne équidistante (20) entre un intrados et un extrados, une corde (26) s'étendant entre un bord d'attaque et un bord de fuite, un angle squelette (29) compris entre la tangente (28) à la ligne équidistante (20) et l'axe moteur, une cambrure comme la différence entre l'angle squelette à 95% de la corde à compter du bord d'attaque et l'angle squelette à 5% de la corde à compter du bord d'attaque, les rangées comprenant une rangée annulaire d'aubes amont, une rangée annulaire d'aubes aval, le rapport de cambrure entre les aubes aval (124) et amont (121) est supérieur à 2 et inférieur à 4 sur au moins une coupe le long de la hauteur entre les supports interne et externe.

## Description

### Domaine technique

La présente invention se rapporte à un ensemble statorique de turbomachine, un compresseur et une turbomachine.

### Art antérieur

Dans la perspective de développer des moteurs d'avions visant à améliorer de manière significative leurs performances environnementales, la diminution de l'encombrement et du poids des turbomachines tient une place importante. A ce titre, il est possible de rendre les modules de turbomachine plus compacts, et en particulier les compresseurs, notamment basse pression, en diminuant le nombre d'étages de compression. Ceci nécessite néanmoins, afin d'obtenir un taux de compression équivalent avec moins d'étages, d'entraîner le rotor plus vite en rotation.

Il est possible d'envisager des vitesses proches de la vitesse du son. Le compresseur est alors dit transsonique lorsqu'au moins une partie radialement externe du rotor se déplace à une vitesse supérieure à celle du son.

Les compresseurs transsoniques se caractérisent par une charge importante sur les aubes rotoriques et statoriques car celles-ci doivent accélérer et redresser un flux d'air sur une plus courte distance axiale. Cette charge est encore supérieure lorsque le compresseur comprend des aubes à orientation variable, qui en fonction du régime moteur, imposent une grande déviation au flux et dont le redressement induit donc une charge encore plus grande.

Il y a donc un besoin pour des aubes statoriques qui puissent tenir une forte déviation sur une grande plage d'incidence.

### Exposé de l'invention

À cet effet, l'invention propose un ensemble statorique de turbomachine comprenant
- un support interne et un support externe,
- deux rangées d'aubes statoriques successives définissant une configuration en tandem, les aubes s'étendant radialement entre le support interne et le support externe et comprenant
   ∘ un intrados et un extrados,
   ∘ une ligne équidistante entre l'intrados et l'extrados,
   ∘ un bord d'attaque et un bord de fuite,
   ∘ une corde s'étendant entre le bord d'attaque et le bord de fuite,
   ∘ un angle squelette compris entre la tangente à la ligne équidistante et l'axe moteur,
   ∘ une cambrure comme la différence entre l'angle squelette à 95% de la corde à compter du bord d'attaque et l'angle squelette à 5% de la corde à compter du bord d'attaque
   les rangées comprenant
   - une rangée annulaire d'aubes amont,
   - une rangée annulaire d'aubes aval, situées en aval des aubes amont
le rapport de cambrure entre l'aube aval et l'aube amont d'un tandem est supérieur à 2 et inférieur à 4 sur au moins une coupe le long de la hauteur entre le support interne et le support externe.

Selon une variante, sur au moins une coupe de l'aube amont d'un tandem le long de la hauteur entre le support interne et le support externe, l'angle entre la tangente à l'intrados et la corde présente une valeur minimale entre 5% du bord d'attaque et 95% de la corde, de préférence la valeur minimale de l'angle étant positionnée entre 30 et 60% de la corde.

Selon une variante, sur au moins une coupe de l'aube amont d'un tandem le long de la hauteur entre le support interne et le support externe, l'écart entre l'angle minimal entre la tangente à l'intrados et la corde et l'angle intrados à 5% du bord d'attaque est au moins trois fois supérieur à l'écart entre l'angle intrados à 95% de corde et l'angle intrados à 5% du bord d'attaque.

Selon une variante, sur au moins une coupe de l'aube amont d'un tandem le long de la hauteur entre le support interne et le support externe, l'évolution de l'angle squelette adimensionnée $\frac{β - {β}_{5 %}}{{β}_{95 %} - {β}_{5 %}}$
avec βx% : l'angle squelette à x% de corde,
β5% : l'angle squelette à 5% de corde, et
β95% : l'angle squelette à 95% de corde
présente une déviation inférieure à 10% sur l'intervalle de 20% de corde à 40% de corde à compter du bord d'attaque.

Selon une variante, sur au moins une coupe de l'aube amont d'un tandem le long de la hauteur entre le support interne et le support externe, l'angle squelette à 5 % de sa corde est supérieure à 50°.

Selon une variante, les aubes comprennent une épaisseur entre l'intrados et l'extrados, l'aube amont a une épaisseur équivalente à au moins 8% de la valeur de la corde atteinte à 15% de corde depuis le bord d'attaque, sur au moins une coupe le long de la hauteur entre le support interne et le support externe.

Selon une variante, pour une déviation squelette absolue correspond à la valeur absolue de la différence entre l'angle squelette à 95% de corde et l'angle squelette à 5% de corde, la déviation squelette absolue de l'aube aval d'un tandem est supérieure à 35°, sur au moins une coupe le long de la hauteur entre le support interne et le support externe.

Selon une variante, l'écart azimutal entre le bord de fuite de l'aube amont et le bord d'attaque de l'aube aval est compris entre 3mm et 8mm, sur au moins une coupe le long de la hauteur entre le support interne et le support externe.

Selon une variante, l'écart axial entre le bord d'attaque de l'aube aval et le bord de fuite de l'aube amont est compris entre 0.5mm et 3mm, sur au moins une coupe le long de la hauteur entre le support interne et le support externe.

L'invention se rapporte aussi à un compresseur de turbomachine d'aéronef comprenant l'ensemble tel que décrit précédemment, le compresseur étant basse pression.

Selon une variante, l'ensemble statorique appartient au dernier étage statorique du compresseur.

L'invention se rapporte aussi à une turbomachine d'aéronef comprenant l'ensemble tel que décrit précédemment ou un compresseur tel que décrit précédemment.

Selon une variante, la turbomachine comprend un organe de propulsion à calage variable et entraîné par un réducteur de vitesse, l'ensemble étant en aval de l'organe de propulsion.

Selon une variante, l'organe de propulsion est non-caréné.

Selon une variante, l'ensemble est en amont d'un col de cygne.

L'ensemble statorique selon l'invention peut comporter l'une ou plusieurs des caractéristiques prises isolément ou suivant toutes combinaisons techniques possibles.

L'usage, dans ce document, du verbe « comprendre », de ses variantes, ainsi que ses conjugaisons, ne peut en aucune façon exclure la présence d'éléments autres que ceux mentionnés. L'usage, dans ce document, de l'article indéfini « un », « une », ou de l'article défini « le », « la » ou « l' », pour introduire un élément n'exclut pas la présence d'une pluralité de ces éléments.

Les termes « premier », « deuxième », « troisième », etc. sont, quant à eux, utilisés dans le cadre de ce document exclusivement pour différencier différents éléments, et ce sans impliquer d'ordre entre ces éléments.

Tous les modes de réalisation préférés ainsi que tous les avantages de l'ensemble statorique selon l'invention se transposent mutatis mutandis aux présents compresseur et turbomachine. Les différents modes de réalisation peuvent être considérés seuls ou en combinaison.

### Brève description des figures

D'autres caractéristiques et avantages de la présente invention apparaîtront à la lecture de la description détaillée qui suit pour la compréhension de laquelle on se reportera aux figures annexées qui montrent :
- la figure 1, une vue schématique d'une turbomachine selon l'invention ;
- la figure 2, une vue schématique d'un exemple d'ensemble statorique comportant un tandem d'aubes statoriques ;
- la figure 3, une vue schématique d'une aube de l'ensemble statorique;
- la figure 4, une vue schématique d'un exemple de l'ensemble statorique comportant un tandem d'aubes statoriques.

Les dessins des figures ne sont pas à l'échelle. Des éléments semblables sont en général dénotés par des références semblables dans les figures. Dans le cadre du présent document, les éléments identiques ou analogues peuvent porter les mêmes références. En outre, la présence de numéros ou lettres de référence aux dessins ne peut être considérée comme limitative, y compris lorsque ces numéros ou lettres sont indiqués dans les revendications.

### Description détaillée de modes de réalisation de l'invention

Des références sont représentées sur certaines de ces figures comme repères géométriques abstraits essentiellement afin de quantifier et/ou visualiser des propriétés de modes de réalisation de l'invention. Dans le cadre du présent document, il est fait référence aux directions « axiale », « circonférentielle » et « radiale » correspondant respectivement en des directions parallèles à l'axe moteur X, essentiellement circulaire autour de l'axe moteur, et perpendiculaire à l'axe moteur. Un repère sur la figure 1 illustre en particulier la direction de l'axe moteur référencé X et la direction radiale Z, avec un sens. Les termes « intérieur » et « vers l'intérieur » correspondent naturellement à un sens vers l'axe moteur X selon une direction radiale, et les termes « extérieur » et « vers l'extérieur » au sens opposé selon cette direction. Le terme « en / d'entrée » (et respectivement « en / de sortie »), pour parler de la position d'un élément dans une turbomachine d'aéronef ou dans un compresseur, font préférentiellement référence à un premier (respectivement, dernier) tel élément essentiellement en amont (respectivement, essentiellement en aval) de la turbomachine d'aéronef ou du compresseur.

La figure 1 illustre une coupe d'une turbomachine d'aéronef 100 sur laquelle il est prévu d'intégrer l'ensemble 10 selon l'invention. Il s'agit d'un exemple d'architecture car l'invention s'applique à d'autres architectures de turbomachines. Il peut s'agir d'une turbomachine axiale à plusieurs flux comprenant un certain nombre d'éléments. De façon successive, le long de l'axe moteur X, on trouve un organe de propulsion 110, une soufflante 210, un compresseur basse pression 120, un compresseur haute pression 130, une chambre de combustion 160, puis des turbines haute pression et basse pression. Ces éléments sont connus d'un homme du métier. L'organe de propulsion 110 peut être caréné (par un carénage 112, on parle alors de soufflante) ou non-caréné (on parle alors d'hélice). L'organe de propulsion 110 peut être à calage variable, le calage étant schématisé par la référence 109. En fonctionnement, la puissance mécanique des turbines basse pression et haute pression est transmise aux compresseurs basse 120 et haute 130 pression respectivement, ainsi qu'à l'organe de propulsion 110. Un réducteur 111 peut être interposé, de sorte que les vitesses de rotation de l'organe de propulsion 110 et du compresseur basse pression 120 soient proportionnelles. Les rotors de ces compresseurs tournent autour de l'axe moteur X (indiquant le sens d'entrée d'air et le sens de la réaction de poussée) leur permettant d'aspirer et de comprimer de l'air pour l'amener à des vitesses, pressions et températures adaptées, jusqu'à l'entrée de la chambre de combustion 160. Depuis un flux d'air 200, l'organe de propulsion 110 permet de générer un flux qui se scinde en un flux d'air 201 et un flux d'air 202. Le flux d'air 201 est principalement destiné à générer une réaction de poussée pour le vol de l'aéronef. Le flux d'air 202 à son tour se scinde en un flux d'air 203 et un flux d'air 204, par un bec de séparation 70. Le flux d'air 203 est principalement destiné à générer une réaction de poussée supplémentaire pour le vol de l'aéronef et le flux d'air 204 est principalement destiné à traverser axialement la turbomachine d'aéronef 100.

Bien que non référencés de façon systématique sur la figure 1, chaque compresseur et chaque turbine comprend un ou plusieurs étages axiaux disposés en série. Chaque étage comprend un stator (ou redresseur) à aubes (ou aubages) fixes et un rotor à aubes (ou aubages) mobiles apte à être mises en rotation autour de l'axe moteur. Au sein d'un étage, le rotor aspire et accélère un flux d'air entrant en le déviant par rapport à l'axe du moteur X et le stator ou redresseur qui suit redresse le flux dans l'axe moteur X et le ralentit en transformant une partie de sa vitesse en pression. Les aubages fixes comprennent des aubes qui peuvent être à orientation fixe et/ou à orientation (ou calage) variable (les aubes occupant des positions de calage angulaire). Un système de calage variable commande le calage angulaire. Ces aubes orientables sont également connues comme aubes à calage variable, ou selon l'acronyme anglo-saxon « VSV » pour « Variable Stator Vane ». Leur particularité est que l'inclinaison de leurs cordes peut varier par rapport à l'axe du moteur X (correspondant au calage des aubes), et l'axe des compresseurs 120, 130 en particulier. Les faces intrados 16 et extrados 18 des aubes peuvent être plus ou moins exposées à un flux d'air. Les intrados 16 s'étendent plus ou moins face au flux d'air afin de moduler la déviation, et donc le redressement qui est imposé au flux d'air. Les compresseurs peuvent comporter un ou plusieurs étages d'aubes orientables.

Le compresseur basse pression 120, en particulier de type transsonique, subit une charge importante sur les aubes rotoriques et statoriques car celles-ci doivent accélérer et redresser un flux d'air sur une plus courte distance axiale. Cette charge est encore supérieure lorsque le compresseur comprend des aubes à orientation variable, qui en fonction du régime moteur, imposent une grande déviation au flux et dont le redressement induit donc une charge encore plus grande. Ceci est encore accentué avec un organe de propulsion 110 à calage variable. Ainsi, de façon nullement limitative, le compresseur basse pression 120 comporte un ensemble statorique 10 comprenant des rangées d'aubes en tandem. Il s'agit d'une succession de deux rangées ou grilles d'aubes statoriques dont chacune participe partiellement au redressement du flux. Les deux rangées sont placées de façon successive et directe l'une après l'autre. Le long de l'axe moteur, d'amont en aval, les rangées d'aubes sont sans autres rangée d'aubes et/ou de bras intercalés axialement entre elles. Plus spécifiquement encore, la succession de deux rangées d'aubes est telle que le bord d'attaque des aubes des deux rangées sont sans autres rangées d'aubes et/ou de bras intercalés entre eux, en particulier axialement. Ceci n'exclut pas que les aubes des rangées successives se superposent partiellement. Il en va de même de la succession des aubes au sein du tandem. Au sein du tandem, les deux aubes sont rapprochées. Les rangées sont annulaires, autour de l'axe X du moteur. Un endroit particulièrement critique pour le redressement du flux est le dernier étage de compression du compresseur qui doit restituer un flux sensiblement axial. Ainsi, pour redresser le flux dans un tel compresseur en limitant la charge aérodynamique subie par les aubes du dernier étage, l'ensemble 10 comprend les rangées d'aubes en tandem, par exemple au dernier étage. Ainsi, une première grille d'aubes, dont le but est d'accueillir un écoulement avec une forte variation de l'angle d'incidence, est suivie d'une deuxième grille d'aubes qui est chargée de compléter la déviation restante avec un fonctionnement toujours adapté grâce au travail de filtrage de l'incidence de la première grille. Les aubes du tandem ont chacune certaines spécificités dans la forme de leur profil (selon une coupe des aubes par une ligne de courant) pour tenir un fort chargement sur une forte déviation sur une large plage d'incidence. Grâce à l'ensemble 10, il est possible de concevoir un principe de redresseur ou stator en configuration tandem capable de tolérer une forte plage d'incidence de l'écoulement (par exemple, une plage d'incidence de 20°, avec possiblement des angles d'incidence positifs et négatifs) et de réaliser une grande déviation de l'écoulement (jusqu'à 60°). En outre, l'optimisation proposée par l'ensemble 10 permet d'obtenir de meilleures performances en termes de pertes aérodynamique, de giration résiduelle en sortie et de marge au pompage.

Un exemple d'ensemble statorique 10 est décrit ci-après en référence aux figures 2 à 4. L'ensemble statorique 10 présente ainsi une configuration en tandem avec deux rangées ou grilles d'aubes 121, 124 statoriques formant une bigrille. Les figures 3 et 4 sont des coupes selon AA' de la figure 2.

L'ensemble statorique 10 comporte une rangée d'aubes amont 121 et une rangée d'aubes aval 124. Les aubes s'étendent depuis un support radialement interne 52 jusqu'à un support radialement externe 54, comme visible sur la figure 2. Les supports interne 52 et externe 54 peuvent être des plateformes de fixation à une structure porteuse. Les supports interne 52 et externe 54 peuvent également être des viroles décrivant 360° autour de l'axe X ou des secteurs angulaires de viroles décrivant quelques degrés ou quelques dizaines de degrés d'angle autour de l'axe X. Le support interne 52 et le support externe 54 définissent une veine 12 de flux d'air, en particulier pour canaliser, un flux d'air tel que le flux 204. Les aubes amont 121 et aval 124 peuvent être portées par un support interne 52 commun et par un support externe 54 commun. Les aubes 121, 124 peuvent être fixes. Les aubes 121, 124 peuvent être à calage fixe par rapport au support interne 52 les supportant ou être à calage variable par rapport au support interne 52 les supportant. Les aubes 121, 124 s'étendent radialement entre les deux supports. Les aubes 121, 124 s'étendent selon une direction Z radiale du compresseur, transversalement à l'axe moteur X. Les aubes 121, 124 peuvent s'étendre en outre selon une autre direction, inclinée par rapport aux directions X et Z.

Entre les supports interne 52 et externe 54, l'ensemble 10 se distingue par le profil des aubes 121, 124 selon au moins une coupe le long de la hauteur H121, H124 des aubes. Les aubes 121, 124 comprennent un intrados 16 et un extrados 18. Les aubes 121, 124 comprennent une ligne équidistante 20 entre l'intrados 16 et l'extrados 18. Les aubes 121, 124 comprennent aussi un bord d'attaque 22 en amont dans le flux d'air et un bord de fuite 24 en aval dans le flux d'air. Les aubes 121, 124 comprennent aussi une corde 26 s'étendant entre le bord d'attaque 22 et le bord de fuite 24. Une tangente 28 à la ligne équidistante 20 est représentée.

On appelle angle d'incidence (ou angle de prise d'incidence ou prise d'incidence) l'angle formé par la direction du flux d'air au bord d'attaque 22 par rapport à la tangente 28 à la ligne équidistante 20. Il s'agit de l'angle entre l'une ou l'autre des flèches 30 représentant la direction du flux d'air et la tangente 28 à la ligne équidistante 20 (les aubes du tandem étant capable de redresser le flux d'air pouvant être de part ou d'autre de la tangente 28, c'est-à-dire avec une incidence positive ou négative). Les flèches 30 montrent différents angles d'incidence (maximum). L'écart entre les deux flèches 30 correspond à la plage d'angle d'incidence.

On appelle loi d'angle squelette l'évolution, le long de la corde 26, de l'angle squelette 29 entre la tangente 28 à la ligne équidistante 20 et l'axe moteur X. On se place à X% de corde pour positionner la loi d'angle squelette.

On appelle loi d'épaisseur l'évolution, le long de la corde 26, de l'épaisseur 50 de l'aube entre l'intrados 16 et l'extrados 18. L'épaisseur 50 est mesurée perpendiculairement à la ligne squelette 20.

Le tandem d'aubes 121, 124 est en mesure d'assurer une grande déviation d'air pour un fonctionnement sur la grande plage d'incidence de l'air sur l'aube amont 121, par exemple une plage de 20° entre les deux flèches 30 (la répartition de la plage de part et d'autre de la tangente 28 pouvant être variable, par exemple [-10°; +10°] ou [-5°; +15°], etc.). Le tandem d'aubes 121, 124 est aussi capable de redresser le flux d'air en bord de fuite de l'aube aval 124 pour que le flux d'air redressé soit le plus possible selon l'axe moteur X - en particulier lorsque le tandem est le dernier étage du compresseur. Ainsi, le tandem d'aubes 121, 124 est en mesure d'assurer une grande déviation du flux d'air. Sur la figure 3, le flux d'air redressé est schématisé par la flèche 25 (de l'aube aval 124). La déviation totale de l'air par le tandem d'aubes est l'angle entre la flèche 25 (de l'aube aval 124) et la flèche 30 (de l'aube amont 121). Le tandem d'aubes 121, 124 est apte à assurer une grande déviation (supérieure à 40° à 50°, voir jusque 60°). Ainsi, le tandem supporte un angle squelette 29 important pour l'aube amont et une variation importante d'incidence (correspondant à la variation de la flèche 30 par rapport à la tangente 28).

Les aubes 121, 124 ont chacune une certaine cambrure définie comme la différence entre l'angle squelette 29 à 95% de la corde 26 à compter du bord d'attaque 22 et l'angle squelette 29 à 5% de la corde 26 à compter du bord d'attaque 22. L'angle squelette 29 à X% de la corde 26 à compter du bord d'attaque 22 signifie l'angle 29 (entre la tangente 28 à la ligne équidistante 20 et l'axe moteur X) pris en une position à l'intersection entre une perpendiculaire à la corde 26 et la ligne équidistante 20, la perpendiculaire étant à une distance 27 du bord d'attaque 22 correspondant à X% de la longueur de la corde 26 depuis le bord d'attaque 22 (environ 25% sur la figure 3). La cambrure des aubes 121, 124 permet un redressement du flux d'air. La cambrure de chaque aube 121, 124 est déterminée pour éviter d'atteindre des conditions limites d'écoulement, conditions dans lesquelles le flux d'air se décolle des aubes sous l'effet du gradient adverse de pression statique. En cas de décollement de la couche limite, l'accélération et/ou le redressement du flux n'est plus garanti, ce qui nuit au rendement du compresseur. Il y a ainsi un lien entre déviation (angle d'air en utilisation) et cambrure (angle géométrique de l'aube).

Le rapport de cambrure entre l'aube aval 124 et l'aube amont 121 d'un tandem est supérieur à 2 et inférieur à 4 sur au moins une coupe le long de la hauteur entre le support interne et le support externe (à même hauteur pour les deux aubes). De cette manière, la forme du profil de l'aube avant 121 est faite en sorte de peu dévier en comparaison à l'aube arrière 124. Ainsi, la première rangée ou grille d'aubes statoriques amont 121 est prévue de manière modérément déviante et destinée à accueillir l'écoulement du flux en amont de l'ensemble 10 avec une large plage d'angle d'incidence et à fournir à la deuxième rangée ou grille d'aubes statoriques aval 124 une alimentation sensiblement uniforme en tout point de fonctionnement de la turbomachine 100. La deuxième rangée ou grille d'aubes statoriques 124 fonctionne en incidence quasi-unique, et complète la déviation sans avoir à gérer les variations d'incidence. En valeur absolue, la cambrure de chaque aube amont 121 est comprise entre 10° et 25°, de préférence entre 12° et 22°. L'ensemble 10 permet d'éviter qu'une seule aube supporte un écart trop important en angle d'incidence entre deux points extrêmes de fonctionnement de la turbomachine associé à une forte déviation à réaliser. Selon le tandem de l'ensemble 10, l'aube amont 121 supporte un angle d'incidence de flux d'air sur une grande plage et l'aube aval 124 assure la déviation du flux d'air sur une grande plage. Le tandem permet de répondre au besoin en aubes plus tolérantes et plus résistantes à l'incidence et aux déviations aérodynamiques vis-à-vis du décollement du flux sur la paroi de l'aube. Ceci est particulièrement important dans le cadre du contexte technique décrit.

On appelle loi d'angle intrados l'évolution de l'angle entre une tangente à l'intrados 16 et la corde 26. Au sein d'un tandem, l'aube amont 121 peut être telle que l'angle entre la tangente à l'intrados 16 et la corde 26 présente une valeur minimale entre 5% du bord d'attaque 22 et 95% de la corde 26 (c'est-à-dire à 5% du bord de fuite 24) sur au moins une coupe le long de la hauteur entre le support interne et le support externe. Ainsi, les aubes amont 121 présentent une courbure d'intrados le long de la corde permettant de limiter le décollement de l'air, alors même que la plage d'incidence de l'air est grande. De préférence, la valeur minimale de l'angle entre la tangente à l'intrados 16 et la corde 26 est positionnée entre 30 et 60% de la corde. Ceci permet d'initier la déviation du flux d'air, tout en permettant aux aubes de tenir un fort chargement sur une grande plage d'incidence.

Pour l'aube amont 121 d'un tandem, l'écart entre l'angle minimal entre la tangente à l'intrados et la corde 26 et l'angle intrados (entre la tangente à l'intrados et la corde 26) à 5% du bord d'attaque peut être au moins trois fois supérieur à l'écart entre l'angle intrados à 95% de corde et l'angle intrados à 5% du bord d'attaque, sur au moins une coupe le long de la hauteur entre le support interne et le support externe. Ainsi les aubes amont 121 présentent un intrados à proximité du bord d'attaque 22 permettant en particulier de convenablement guider l'air le long de l'intrados pour limiter le décollement de l'air, alors même que la plage d'incidence de l'air est grande.

Sur au moins une coupe le long de la hauteur entre le support interne et le support externe, l'évolution de l'angle squelette adimensionnée de l'aube amont 121 définie par la formule $\frac{βx % - {β}_{5 %}}{{β}_{95 %} - {β}_{5 %}}$ (avec βx% : l'angle squelette 29 à x% de corde, x étant compris dans l'intervalle [20%, 40%], β5% : l'angle squelette 29 à 5% de corde, et β95% l'angle squelette 29 à 95% de corde) peut présenter une déviation inférieure à 10% sur l'intervalle de 20% de corde à 40% de corde (à compter du bord d'attaque 22). Par exemple, $\frac{{β}_{40 %} - {β}_{5 %}}{{β}_{95 %} - {β}_{5 %}} - \frac{{β}_{20 %} - {β}_{5 %}}{{β}_{95 %} - {β}_{5 %}}$ est inférieur à 10% (mais aussi pour toutes valeurs de x dans l'intervalle ci-dessus. Ceci permet une bonne tenue en incidence de l'aube amont tout en opérant une certaine déviation, l'aube aval permettant la déviation nécessaire attendue du tandem. Au sein d'un tandem, l'angle squelette 29 de l'aube amont à 5 % de sa corde est supérieure à 50°. Ceci permet d'assurer une tenue par rapport à des incidences qui peuvent fortement varier, et être même négatives.

Les aubes 121, 124 comprennent une épaisseur 50 entre l'intrados 16 et l'extrados 18. L'aube amont 121 d'un tandem peut avoir une épaisseur équivalente comprise entre 8% et 25%, de préférence 8% à 15%, de la valeur de la corde (soit à au moins 8% de la longueur de la corde depuis le bord d'attaque) atteinte à 15% de corde depuis le bord d'attaque (sur au moins une coupe le long de la hauteur entre le support interne et le support externe). Ceci permet aux aubes amont 121 d'avoir une grande tolérance et une grande résistance aux fortes incidences et leurs variations.

On appelle déviation squelette absolue la valeur absolue de la différence entre l'angle squelette 29 à 95% de corde 26 et l'angle squelette 29 à 5% de corde 26. Au sein d'un tandem, sur au moins une coupe le long de la hauteur entre le support interne et le support externe, la déviation squelette absolue de l'aube aval 124 peut être supérieure à 35°. Ceci permet une tenue à un fort chargement sur une forte déviation par l'aube aval 124 avec un fonctionnement toujours adapté grâce au travail de filtrage de l'incidence de l'aube amont 121.

La figure 4 est une vue schématique d'un exemple d'ensemble statorique comportant deux rangées d'aubes statoriques, seules deux aubes 121, 124 étant représentées par rangée (ce qui correspond à un tandem). L'écart axial 60 formé le long de l'axe X entre les deux rangées d'aubes amont 121 et aval 124 peut s'apparenter à un écart le long de l'axe X entre le bord de fuite 24 de l'aube amont 121 et le bord d'attaque 22 de l'aube aval 124 d'un tandem. Dans l'exemple des figures, les rangées d'aubes 121, 124 ne se chevauchent pas, mais elles pourraient se chevaucher. Avec (XBA, YBA) les coordonnées du bord d'attaque 22 de l'aube aval 124 et (XBF, YBF) les coordonnées du bord de fuite 24 de l'aube amont 121, on peut noter l'écart axial 60 comme ΔX = XBA - XBF. L'écart azimutal 62 (ou espacement circonférentiel, ou espacement dans la direction circonférentielle transversale à l'axe moteur X) formé le long de l'axe Y entre les deux rangées d'aubes amont 121 et aval 124 peut s'apparenter à un écart le long de l'axe Y entre le bord de fuite 24 de l'aube amont 121 et le bord d'attaque 22 de l'aube aval 124 d'un tandem. On peut noter l'écart azimutal 62 comme ΔY = YBF - YBA.

Concernant le positionnement relatif de chaque aube du tandem, l'écart azimutal 62 entre le bord de fuite 24 de l'aube amont 121 et le bord d'attaque 22 de l'aube aval 124 peut être compris entre 3mm et 8mm, sur au moins une coupe le long de la hauteur entre le support interne et le support externe. Ceci permet de s'assurer d'avoir une longueur d'espacement circonférentiel qui soit suffisamment faible de sorte à obtenir une continuité de flux tout en étant suffisamment élevée pour limiter ou éviter tout blocage aérodynamique, notamment de type pompage. L'écart axial 60 entre le bord d'attaque 22 de l'aube aval 124 et le bord de fuite 24 de l'aube amont 121 peut être compris entre 0.5mm et 3mm, sur au moins une coupe le long de la hauteur entre le support interne et le support externe. Ceci permet de s'assurer d'avoir une longueur d'espacement axial permettant une continuité de flux et que la aube aval 124 fonctionne en incidence quasi-unique.

La capacité de l'ensemble statorique à tenir des contraintes de déviation et d'incidence est réalisée par la loi d'épaisseur et/ou les lois d'angle de l'aube amont et de l'aube aval du tandem, et/ou par le positionnement relatif des aubes. Sur au moins une coupe le long de la hauteur entre le support interne et le support externe, la forme du profil de l'aube amont permet une meilleure robustesse et une meilleure tenue aux variations d'incidence, et la forme du profil de l'aube aval permet d'effectuer la majorité de la déviation.

L'invention se rapporte aussi à un compresseur (axial) pour turbomachine, comprenant l'ensemble statorique 10 et se rapporte également à une turbomachine d'aéronef avec le compresseur et l'ensemble 10. Il peut s'agir de tout type de turbomachines aéronautiques, et notamment aux turbomachines d'aéronef telles que les turboréacteurs et les turbopropulseurs. Il peut s'agir d'une turbomachine comprenant l'organe de propulsion 110 en amont (ou en entrée) de la turbomachine. L'organe de propulsion 110 peut être du type à calage variable ou du type à calage variable et entraînée par le réducteur 111. L'organe de propulsion 110 peut être de type caréné (soufflante), ou de type non-caréné (hélice et également un doublet d'hélices corotatives ou contrarotatives non carénées). Ce dernier type est également dénommé « à hélice(s) non carénée(s) », ou portant encore les appellations anglaises «open fan». Il peut s'agir du compresseur 120 basse pression. Le compresseur peut être transsonique à géométrie variable, dans lequel des aubes de stator sont à calage variable. Le compresseur (et l'ensemble 10) peut être en aval de l'organe de propulsion 110 (par aval, on entend après l'organe de propulsion, séparé de l'organe de propulsion par d'autres éléments dans les flux d'air). L'ensemble 10 peut être tout redresseur de compresseur. Principalement, il s'agit de redresseurs fixes de compresseur à calage variable. L'ensemble statorique 10 peut appartenir au dernier étage statorique (ou redresseur) en sortie du compresseur (dit OGV « outlet guide vane »), qui doit redresser le flux vers une vitesse purement axiale et/ou appartenir au premier des redresseurs fixe (dans le sens de l'écoulement du flux). L'ensemble 10 peut être en amont d'un col de cygne 56, et plus spécifiquement, directement en amont du col de cygne 56 (directement en amont signifiant que le col de cygne est à la sortie du tandem d'aubes 121, 124, sans autre éléments dans les flux d'air). L'invention s'applique particulièrement bien dans le cas d'organes de propulsion 110 avec un calage variable, du fait des fortes variations d'incidences rencontrées (et qui sont supérieures au cas d'organes de propulsion 110 sans calage variable). Dans le cadre de l'invention, pour tout intervalle relatif à un rapport et comprenant la valeur 1, cette valeur est exclue.

Il apparaîtra de façon évidente à l'homme du métier que l'invention n'est pas limitée aux réalisations et aux exemples illustrés et/ou décrits ci-dessus, mais que sa portée est plus largement définie par les revendications ci-après introduites.

## Revendications

1. Ensemble (10) statorique de turbomachine comprenant
- un support interne (52) et un support externe (54),
- deux rangées d'aubes statoriques successives définissant une configuration en tandem, les aubes (121, 124) s'étendant radialement entre le support interne (52) et le support externe (54) et comprenant
∘ un intrados (16) et un extrados (18),
∘ une ligne équidistante (20) entre l'intrados et l'extrados,
∘ un bord d'attaque (22) et un bord de fuite (24),
∘ une corde (26) s'étendant entre le bord d'attaque et le bord de fuite,
∘ un angle squelette (29) compris entre la tangente (28) à la ligne équidistante (20) et l'axe moteur (X),
∘ une cambrure comme la différence entre l'angle squelette (29) à 95% de la corde (26) à compter du bord d'attaque et l'angle squelette (29) à 5% de la corde (26) à compter du bord d'attaque
les rangées comprenant
• une rangée annulaire d'aubes amont (121),
• une rangée annulaire d'aubes aval (124), situées en aval des aubes amont
le rapport de cambrure entre l'aube aval (124) et l'aube amont (121) d'un tandem est supérieur à 2 et inférieur à 4 sur au moins une coupe le long de la hauteur entre le support interne (52) et le support externe (54).

2. Ensemble (10) selon la revendication précédente, dans lequel, sur au moins une coupe de l'aube amont (121) d'un tandem le long de la hauteur entre le support interne (52) et le support externe (54), l'angle entre la tangente à l'intrados (16) et la corde (26) présente une valeur minimale entre 5% du bord d'attaque et 95% de la corde, de préférence la valeur minimale de l'angle étant positionnée entre 30 et 60% de la corde.

3. Ensemble (10) selon l'une des revendications précédentes, dans lequel, sur au moins une coupe de l'aube amont (121) d'un tandem le long de la hauteur entre le support interne (52) et le support externe (54), l'écart entre l'angle minimal entre la tangente à l'intrados (16) et la corde (26) et l'angle intrados à 5% du bord d'attaque est au moins trois fois supérieur à l'écart entre l'angle intrados à 95% de corde et l'angle intrados à 5% du bord d'attaque.

4. Ensemble (10) selon l'une des revendications précédentes, dans lequel, sur au moins une coupe de l'aube amont (121) d'un tandem le long de la hauteur entre le support interne (52) et le support externe (54), l'évolution de l'angle squelette adimensionnée $\frac{β - {β}_{5 %}}{{β}_{95 %} - {β}_{5 %}}$
avec βx% : l'angle squelette (29) à x% de corde,
β5% : l'angle squelette (29) à 5% de corde, et
β95% : l'angle squelette (29) à 95% de corde
présente une déviation inférieure à 10% sur l'intervalle de 20% de corde à 40% de corde à compter du bord d'attaque (22).

5. Ensemble (10) selon l'une des revendications précédentes, dans lequel, sur au moins une coupe de l'aube amont (121) d'un tandem le long de la hauteur entre le support interne (52) et le support externe (54), l'angle squelette (29) à 5 % de sa corde est supérieure à 50°.

6. Ensemble (10) selon l'une des revendications précédentes, dans lequel, les aubes comprennent une épaisseur entre l'intrados (16) et l'extrados (18), l'aube amont (121) a une épaisseur équivalente à au moins 8% de la valeur de la corde atteinte à 15% de corde depuis le bord d'attaque (22), sur au moins une coupe le long de la hauteur entre le support interne (52) et le support externe (54).

7. Ensemble (10) selon l'une des revendications précédentes, dans lequel, pour une déviation squelette absolue correspond à la valeur absolue de la différence entre l'angle squelette (29) à 95% de corde et l'angle squelette (29) à 5% de corde, la déviation squelette absolue de l'aube aval (124) d'un tandem est supérieure à 35°, sur au moins une coupe le long de la hauteur entre le support interne (52) et le support externe (54).

8. Ensemble (10) selon l'une des revendications précédentes, dans lequel l'écart azimutal (62) entre le bord de fuite (24) de l'aube amont (121) et le bord d'attaque (22) de l'aube aval (124) est compris entre 3mm et 8mm, sur au moins une coupe le long de la hauteur entre le support interne (52) et le support externe (54).

9. Ensemble (10) selon l'une des revendications précédentes, dans lequel, l'écart axial (60) entre le bord d'attaque (22) de l'aube aval (124) et le bord de fuite (24) de l'aube amont (121) est compris entre 0.5mm et 3mm, sur au moins une coupe le long de la hauteur entre le support interne (52) et le support externe (54).

10. Compresseur (120) de turbomachine d'aéronef comprenant l'ensemble (10) selon l'une des revendications précédentes, le compresseur étant basse pression.

11. Le compresseur selon la revendication précédente, dans lequel l'ensemble (10) statorique appartient au dernier étage statorique du compresseur.

12. Turbomachine d'aéronef (100) comprenant l'ensemble (10) selon l'une des revendications précédentes ou un compresseur selon l'une des revendications précédentes.

13. Turbomachine selon l'une de revendications précédentes, comprenant un organe de propulsion (110) à calage variable et entraîné par un réducteur de vitesse, l'ensemble (10) étant en aval de l'organe de propulsion (110).

14. Turbomachine selon la revendication précédente, dans laquelle l'organe de propulsion (110) est non-caréné.

15. Turbomachine selon l'une des revendications précédentes, dans laquelle l'ensemble (10) est en amont d'un col de cygne (56).
